# FASCICULE DE BREVET EUROPEEN

(11) **EP 2 859 874 B1**
(45) Date de publication et mention de la délivrance du brevet: **23.08.2017**
(21) Numéro de dépôt: 14188551.7
(22) Date de dépôt: 10.10.2014
(51) Int. Cl.: A61J 7/00

(54) **Seringue d'administration orale de produit**
Spritze zur oralen Verabreichung eines Produkts
Syringe for oral delivery of product

(30) Priorité: 11.10.2013 FR 1359885
(43) Date de publication de la demande: 15.04.2015
(73) Titulaire: Part in Pharm, 92120 Montrouge (FR)
(72) Inventeur: Bacri, Bernard, 78870 Bailly (FR)
(74) Mandataire: Lavoix

(56) Documents cités:
- FR-A1- 2 903 887
- US-A1- 2009 062 749
- US-B2- 7 727 183

## Description

La présente invention concerne une seringue d'administration orale de produit.

De telles seringues sont notamment utilisées pour administrer des solutions buvables à des nourrissons ou à de jeunes enfants.

Le produit injecté est généralement un produit médical prescrit par le médecin avec des doses prédéfinies. Le bon dosage d'un tel produit joue donc un rôle important.

Une seringue d'administration orale de produit est décrite par exemple dans US 2009/0062749 A1. Cette seringue comporte un corps et un piston reçu coulissant à l'intérieur du corps.

Il existe dans l'état de la technique des seringues permettant d'éviter un surdosage.

Ainsi, par exemple, FR 2 903 887 A1 décrit une seringue dans lequel le corps comporte une butée pour retenir le piston lors de l'aspiration du produit afin d'éviter un surdosage.

Cependant, cette solution n'est pas complétement satisfaisante.

En particulier, lors de l'aspiration du produit, il est souvent difficile pour un utilisateur d'appliquer un effort suffisamment grand pour déplacer le piston dans le corps tout en étant suffisamment petit pour ne pas dépasser la butée.

Un dépassement de la butée conduit notamment à un surdosage et/ou à un gaspillage du produit.

La présente invention a pour but de remédier à cet inconvénient.

À cet effet, la présente invention a pour objet une seringue d'administration orale de produit conforme à l'objet de la revendication 1.

Suivant d'autres aspects avantageux de l'invention, la seringue comprend une ou plusieurs des caractéristiques des revendications 2 à 7, prise(s) isolément ou suivant toutes les combinaisons techniquement possibles.

Les caractéristiques et avantages de l'invention apparaîtront à la lecture de la description qui va suivre, donnée uniquement à titre d'exemple non limitatif, et faite en référence aux dessins annexés, sur lesquels :
- la figure 1 est une vue en perspective éclatée d'une seringue selon l'invention, le piston étant hors du corps ;
- la figure 2 est une vue en coupe longitudinale de la seringue de la figure 1, le piston étant engagé dans le corps ; et
- la figure 3 est une vue de détails de la figure 2, à plus grande échelle, montrant la portion d'extrémité distale du corps de la seringue.

La seringue 1 représentée sur les figures 1 et 2 est une seringue d'administration orale de produit.

La seringue 1 comprend un corps 3 tubulaire et un piston 5 apte à être reçu coulissant à l'intérieur du corps 3.

Sur la figure 1, le corps 3 est allongé suivant un axe X. Le corps 3 possède une forme générale de révolution autour de l'axe X. Le corps 3 possède une extrémité proximale 3A et une extrémité distale 3B.

Le corps 3 présente une paroi latérale 7 tubulaire comportant, à, l'extrémité proximale 3A, une ouverture 9 de réception du piston 5.

Le corps 3 comprend en outre, à son extrémité proximale 3A, une collerette d'appui digital 11 solidaire de la paroi latérale 7. La collerette d'appui digital 11 fait saillie radialement vers l'extérieur à partir de la paroi latérale 7.

Le corps 3 comprend à son extrémité distale 3B, une paroi d'extrémité 13 obturant le corps 3. La paroi d'extrémité 13 s'étend radialement et est reliée à la paroi latérale 7 par un arrondi 15 de transition.

Le corps 3 est réalisé en une seule pièce de matière plastique moulée, cette matière plastique étant de préférence translucide.

Le corps 3 définit une première chambre 21 adjacente à son extrémité distale 3B et une deuxième chambre 22 adjacente à son extrémité proximale 3A.

La première chambre 21 présente une section transversale circulaire.

Cette chambre 21 est délimitée par un premier tronçon 25 de la paroi latérale 7 et par la paroi d'extrémité 13.

Le premier tronçon 25 possède une surface interne 27.

La première chambre 21 est apte à recevoir le produit et l'éjecter à l'extérieur sous la pression du piston 5.

À cet effet, le corps 3 comporte une pluralité d'évents 29 d'éjection du produit sur son extrémité distale 3B, ces évents étant au nombre de quatre dans l'exemple représenté.

Chaque évent 29 s'étend entre la première chambre 21 et l'extérieur. Chaque évent 29 permet l'éjection du produit hors de la première chambre 21 et l'aspiration de produit dans la première chambre 21.

Les évents 29 sont ici des trous formés à la jonction entre la paroi latérale 7 et la paroi d'extrémité 13.

Ces évents 29 sont excentrés, c'est-à-dire décalés radialement par rapport à l'axe X du corps 3, et sont répartis angulairement de façon régulière autour de l'axe X.

Comme cela est illustré sur la figure 3, chacun des évents 29 s'étend suivant un axe d'évent incliné par rapport l'axe X du corps, d'un angle α, afin d'assurer une éjection radiale du produit par rapport à l'axe X.

De préférence, l'angle α est choisi entre 70° et 85°, et de préférence encore égal à 80°. Les évents 29 sont orientés vers l'extrémité distale, c'est-à-dire que le sens de l'écoulement du produit lors de l'éjection se fait dans le sens de l'axe X, d'arrière en avant, ou encore de l'extrémité proximale 3A vers l'extrémité distale 3B.

Un nombre différent d'évents 29 pourrait être choisi, en particulier entre 2 et 6.

D'autre part, le diamètre des évents 29 est choisi de telle sorte que la somme des sections de la pluralité d'évents 29 est égale à la section d'un trou circulaire, dont le diamètre est compris entre 2 et 3 mm.

La deuxième chambre 22 prolonge axialement la première chambre 21, en direction de l'extrémité proximale 3A.

L'aire de la section transversale de la deuxième chambre 22 est supérieure à celle de la section transversale de la première chambre 21.

En particulier, sur les figures 1 et 2, la deuxième chambre 22 présente une section transversale circulaire de diamètre supérieur à celui de la première chambre 21.

La deuxième chambre 22 est formée par un deuxième tronçon 32 de la paroi latérale 7.

Le deuxième tronçon 32 possède une surface interne 36.

La deuxième chambre 22 débouche à l'extérieur par l'ouverture 9 de réception du piston 5.

La paroi latérale 7 comprend un épaulement interne 35 entre la première chambre 21 et la deuxième chambre 22.

Ainsi, la paroi latérale 7 du corps 3 délimite une cavité interne étagée continue incluant la première chambre 21 et la deuxième chambre 22.

La longueur axiale du premier tronçon 25 est déterminée par le volume du produit à administrer. L'aire de la section transversale de la première chambre 21 est déterminée par la précision souhaitée pour un même volume du produit à administrer.

La paroi latérale 7 comprend une butée 37 de retenu pour retenir le piston 5 déplacé de la première chambre 21 vers la deuxième chambre 22.

La butée 37 est disposée dans la première chambre 21 à proximité de la deuxième chambre 22 pour bloquer le piston 5 avant qu'il ne sorte de la première chambre 21.

La butée 37 est ici formée par une gorge 38 ménagée dans la surface interne de la paroi latérale 7.

Sur la figure 2, la gorge 38 est annulaire et est située à proximité de l'épaulement 35.

Le piston 5 comprend une tige 40, pouvant être creuse, de diamètre extérieur légèrement inférieur au diamètre intérieur de la première chambre 21 du corps 3, comme cela est illustré sur la figure 2.

Le piston 5 comprend en outre, à son extrémité proximale, une collerette 42 d'appui pour un doigt d'un utilisateur, et à son extrémité distale, un bourrelet annulaire 44.

Le bourrelet annulaire 44 est prévu pour coopérer de façon étanche avec la surface interne 27 de la première chambre 21.

Le bourrelet 44 est apte par ailleurs à coopérer avec jeu avec la surface interne 36 de la deuxième chambre 22 de telle sorte que le piston 5 ne coopère pas de manière étanche avec la surface interne 36 de la deuxième chambre 22.

À l'intérieur du corps 3, le piston 5 est apte à être déplacé par un utilisateur entre une position avancée et une position reculée.

Dans sa position avancée, le piston 5 est engagé dans le corps 3 de façon que le bourrelet 44 se trouve à l'extrémité distale 3B.

Dans sa position reculée, le piston 5 est partiellement extrait du corps 3 de façon que le bourrelet 44 se trouve dans la butée 37.

Le piston 5 est de préférence réalisé d'une pièce en matière plastique moulée, cette matière plastique étant choisie relativement dure et de préférence opaque et colorée. Généralement, des graduations et des marquages d'identification du produit sont portés sur la surface extérieure du piston.

Le fonctionnement de la seringue 1 selon l'invention va maintenant être décrit.

Initialement, la seringue 1 est fournie avec le piston 5 se trouvant dans sa position avancée.

L'extrémité distale du corps 3 est ensuite immergée dans le produit.

Puis, l'utilisateur déplace le piston 5 de sa position avancée vers sa position reculée à l'aide de la collerette 42.

Le bourrelet 44 coopère avec la surface 27 de manière étanche et le produit est ainsi aspiré dans la première chambre 21 via les évents 29.

La dose requise du produit est atteinte quand le bourrelet 44 du piston atteint la butée 37, c'est-à-dire quand le piston 5 se place dans sa position reculée.

Si le piston 5 sort de la première chambre 21 et dépasse la position reculée, le bourrelet 44 commence à coopérer avec jeu avec la surface interne 36 de la deuxième chambre 22 sans réaliser d'étanchéité. Ceci rend impossible l'aspiration du produit au-delà de la quantité déjà aspirée ce qui empêche un surdosage.

Pour administrer le produit, l'utilisateur déplace le piston 5 de sa position reculée vers sa position avancée en appuyant sur la collerette 42.

La quantité du produit éjectée correspond donc exactement à la quantité du produit reçue dans la première chambre 21. Plus l'aire de la section transversale de la première chambre 21 est petite, plus la précision est grande, pour un même volume du produit à administrer.

Les évents 29 inclinés par rapport à l'axe X évitent d'injecter le produit directement vers le fond de la gorge du patient, et limitent ainsi les risques de « fausse route » (aspiration du produit dans les voies respiratoires).

La seringue 1 est une seringue unidose, c'est-à-dire qu'elle est adaptée pour l'administration d'une dose maximale déterminée de produit.

La seringue 1 comprenant un corps 3 se prolongeant au-delà de la première chambre 21 d'aspiration du produit permet de conserver une seringue ergonomique, facilement manipulable par un adulte.

La deuxième chambre 22 formée par le deuxième tronçon 32 du corps 3 se prolongeant axialement au-delà de la première chambre 21, est néanmoins configurée avec une section d'aire supérieure empêchant une aspiration supplémentaire de produit.

Ainsi, la seringue 1 conserve la longueur habituelle d'une seringue classique tout en permettant d'éjecter une dose maximale déterminée de produit. Cette dose maximale est adaptée par exemple à la nature du produit.

Par ailleurs, selon un mode de réalisation préféré de l'invention, le rapport des longueurs axiales entre le premier tronçon 25 et le deuxième tronçon 32 est compris entre 0,3 et 0,6 et égal de préférence à 0,5. Un tel rapport correspond en outre à un rapport volumique entre la première chambre 21 et la deuxième chambre 22, et permet de définir une forme particulièrement ergonomique de la seringue 1.

## Revendications

1. Seringue (1) d'administration orale de produit, comportant un corps (3) tubulaire et un piston (5) reçu coulissant à l'intérieur du corps (3), ledit corps (3) définissant une première chambre (21) de réception du produit, la première chambre (21) comportant au moins un évent (29) d'éjection du produit,
**caractérisée en ce que** :
- le corps (3) définit en outre une deuxième chambre (22) prolongeant la première chambre (21) ; et
- le piston (5) est apte à coopérer de manière étanche avec une surface interne (27) de la première chambre (21) et avec jeu avec une surface interne (36) de la deuxième chambre (22);
et **en ce que** :
- le corps (3) comprend une cavité interne étagée, la première chambre (21) étant formée par un premier tronçon (25) de la cavité ;
- la longueur axiale du premier tronçon (25) est déterminée par le volume du produit à administrer ;
- la seringue (1) est une seringue unidose adaptée pour l'administration d'une dose maximale déterminée de produit, correspondant à la quantité maximale du produit que la première chambre (21) est apte à recevoir ; et
- le corps (3) est réalisé en une seule pièce de matière plastique.

2. Seringue (1) selon la revendication 1, **caractérisée en ce que** :
- la deuxième chambre (22) est formée par un deuxième tronçon (32) de la cavité relié au premier tronçon (25) par un épaulement (35) interne.

3. Seringue (1) selon l'une quelconques des revendications précédentes, **caractérisée en ce que** l'aire de la section transversale de la deuxième chambre (22) est supérieure à celle de la section transversale de la première chambre (21).

4. Seringue (1) selon la revendication 2 ou 3, **caractérisée en ce que** :
- la première (21) et la deuxième (22) chambres présentent chacune une section transversale circulaire ; et
- le diamètre de la deuxième chambre (22) est supérieur au diamètre de la première chambre (21).

5. Seringue (1) selon l'une quelconques des revendications précédentes, **caractérisée en ce que** le ou chaque évent (29) est formé à l'extrémité de la première chambre (21) opposée à la deuxième chambre (22) et s'étend selon un axe incliné par rapport à l'axe (X) du corps (3) d'un angle compris entre 70° et 85°, de préférence égal à 80°.

6. Seringue (1) selon l'une quelconques des revendications précédentes, **caractérisée en ce qu'**elle comprend au moins une butée (37) de retenu du piston (5) pour retenir le piston (5) déplacé de la première chambre (21) vers la deuxième chambre (22).

7. Seringue (1) selon l'une quelconques des revendications précédentes, **caractérisée en ce que** la première chambre (21) comporte au moins deux évents (29) d'éjection du produit et **en ce que** les évents (29) sont répartis angulairement de façon régulière autour de l'axe du corps (3).

## Patentansprüche

1. Spritze (1) zur oralen Applikation eines Produkts, aufweisend einen rohrförmigen Körper (3) und einen Kolben (5), der im Innern des Körpers (3) verschiebbar aufgenommen ist, wobei der Körper (3) eine erste Kammer (21) zur Aufnahme des Produkts definiert, wobei die erste Kammer (21) wenigstens ein Ausgabeloch (29) zur Ejektion des Produkts aufweist, **gekennzeichnet dadurch, dass**:
- der Körper (3) ferner eine zweite Kammer (22) definiert, welche die erste Kammer (21) verlängert, und
- der Kolben (5) imstande ist, um in dichter Weise mit einer Innenfläche (27) der ersten Kammer (21) und mit Spiel mit einer Innenfläche (36) der zweiten Kammer (22) zusammenzuwirken,
und dadurch, dass:
- der Körper (3) eine innere, abgestufte Kavität aufweist, wobei die erste Kammer (21) von einem ersten Abschnitt (25) der Kavität gebildet ist,
- die axiale Länge des ersten Abschnitts (25) bestimmt ist durch das Volumen des zu applizierenden Produkts,
- die Spritze (1) eine Ein-Dosis-Spritze ist, die angepasst ist zur Applikation einer vorbestimmten, maximalen Dosis des Produkts, korrespondierend zu der maximalen Menge des Produkts, welche die erste Kammer (21) imstande ist, aufzunehmen, und
- der Körper (3) aus einem einzigen Stück aus Kunststoffmaterial realisiert ist.

2. Spritze (1) gemäß Anspruch 1, **dadurch gekennzeichnet, dass** - die zweite Kammer (22) von einem zweiten Abschnitt (32) der Kavität gebildet ist, der mit dem ersten Abschnitt (25) durch eine innere Schulter (35) verbunden ist.

3. Spritze (1) gemäß irgendeinem der vorhergehenden Ansprüche, **dadurch gekennzeichnet, dass** die Fläche des Querschnitts der zweiten Kammer (22) größer ist als jene des Querschnitts der ersten Kammer (21).

4. Spritze (1) gemäß Anspruch 2 oder 3, **dadurch gekennzeichnet, dass**:
- die erste (21) und die zweite (22) Kammer jeweils einen kreisförmigen Querschnitt haben und
- der Durchmesser der zweiten Kammer (22) größer ist als der Durchmesser der ersten Kammer (21).

5. Spritze (1) gemäß irgendeinem der vorhergehenden Ansprüche, **dadurch gekennzeichnet, dass** das oder jedes Ausgabeloch (29) an dem zur zweiten Kammer (22) entgegengesetzten Ende der ersten Kammer (21) ausgebildet ist und sich entlang einer bezüglich der Achse (X) des Körpers (3) um einen Winkel geneigten Achse erstreckt, der zwischen 70° und 85° beträgt, bevorzugt gleich 80° ist.

6. Spritze (1) gemäß irgendeinem der vorhergehenden Ansprüche, **dadurch gekennzeichnet, dass** sie aufweist wenigstens eine Begrenzung (37) zur Rückhaltung des Kolbens (5), um den Kolben (5), der von der ersten Kammer (21) zu der zweiten Kammer (22) hin verlagert ist, rückzuhalten.

7. Spritze (1) gemäß irgendeinem der vorhergehenden Ansprüche, **dadurch gekennzeichnet, dass** die erste Kammer (21) wenigstens zwei Ausgabelöcher (29) zur Ejektion des Produkts aufweist und dass die Ausgabelöcher (29) regelmäßig um die Achse des Körpers (3) winkelverteilt sind.

## Claims

1. A syringe (1) for oral administration of a product, including a tubular body (3) and a piston (5) slidingly received inside the body (3), said body (3) defining a first receiving chamber (21) for the product, the first chamber (21) including at least one discharge vent (29) for the product,
**characterized in that**:
- the body (3) further defines a second chamber (22) extending the first chamber (21); and
- the piston (5) is able to cooperate tightly with an inner surface (27) of the first chamber (21) and with play with an inner surface (36) of the second chamber (22);
and **in that**:
- the body (3) comprises a stepped inner cavity, the first chamber (21) being formed by a first segment (25) of the cavity;
- the axial length of the first segment (25) is determined by the volume of the product for administering;
- the syringe is a single-dose syringe suitable for administering a predetermined maximum dose of the product, corresponding to the maximum quantity of the product that the first chamber (21) is able to receive; and
- the body (3) is made in a single piece of plastic material.

2. The syringe (1) according to claim 1, **characterized in that** the second chamber (22) is formed by a second segment (32) of the cavity connected to the first segment (25) by an inner shoulder (35).

3. The syringe (1) according to any one of the preceding claims, **characterized in that** the area of the cross-section of the second chamber (22) is larger than that of the cross-section of the first chamber (21).

4. The syringe (1) according to claim 2 or 3, **characterized in that**:
- the first (21) and second (22) chambers each have a circular cross-section; and
- the diameter of the second chamber (22) is larger than the diameter of the first chamber (21).

5. The syringe (1) according to any one of the preceding claims, **characterized in that** the or each vent (29) is formed at the end of the first chamber (21) opposite the second chamber (22) and extends along an axis that is inclined relative to the axis (X) of the body (3) by an angle comprised between 70° and 85°.

6. The syringe (1) according to any one of the preceding claims, **characterized in that** it comprises at least one stop (37) for retaining the piston (5) in order to retain the piston (5) moved from the first chamber (21) toward the second chamber (22).

7. The syringe (1) according to any one of the preceding claims, **characterized in that** the first chamber (21) includes at least two vents (29) for discharging the product and the vents (29) are regularly angularly distributed around the axis of the body (3).
